# EUROPÄISCHE PATENTSCHRIFT

(11) **EP 0 559 077 B1**
(45) Veröffentlichungstag und Bekanntmachung des Hinweises auf die Patenterteilung: **04.12.1996**
(21) Anmeldenummer: 93102928.4
(22) Anmeldetag: 25.02.1993
(51) Int. Cl.: B41F 13/60, B65H 45/16

(54) **Vorrichtung zum Einstellen eines Messers auf einem Zylinder eines Falzapparates**
Device for adjusting a cutting blade on a cylinder of a folding machine
Dispositif de réglage d'une lame de couteau sur un cylindre d'un appareil de pliage

(30) Priorität: 06.03.1992 DE 4207209
(43) Veröffentlichungstag der Anmeldung: 08.09.1993
(73) Patentinhaber: KOENIG & BAUER-ALBERT AKTIENGESELLSCHAFT, 97080 Würzburg (DE)
(72) Erfinder: Held, Michael, W-6711 Heuchelheim (DE); Ratz, Holger, W-6710 Frankenthal (DE)

(56) Entgegenhaltungen:
- EP-A- 0 364 864
- EP-A- 0 418 088
- DE-A- 2 656 267
- GB-A- 396 486
- US-A- 1 986 212
- US-A- 2 832 411
- US-A- 4 009 626

## Beschreibung

Die Erfindung betrifft eine Vorrichtung zum Einstellen eines Messers gemäß dem Oberbegriff des Patentanspruches 1.

Derartige Vorrichtungen sind z. B. aus der DE 26 56 267 A1 bekanntgeworden. Mit der dort beschriebenen Einrichtung kann ein Schneidmesser zum Durchschneiden von mehreren Bogenlagen in radialer Richtung verstellt werden. Hierzu sind in Zylinderlängsachsenrichtung verschiebbare, keilförmige Mittel vorgesehen. Die radiale Verschiebung der Schneidmesser geschieht zusammen mit den Gegenschneidleisten eines benachbarten Zylinders, um bei geänderter Dicke der Bogenlagen immer einen optimalen Abstand zwischen Schneidmesser und Gegenschneidleiste zu gewährleisten und so gute Verhältnisse beim Transport der Bogenlagen durch den Falzapparat zu haben.

Die Frage, in wieweit Schneidmesser oder Perforiermesser völlig außer Wirksamkeit zu stellen oder in Umfangsrichtung zu verstellen sind, wird in jener Druckschrift nicht angesprochen.

Durch die GB-A-3 96 486 ist eine Vorrichtung zum Einstellen eines Falzblattes auf einem ersten Zylinder zu Falzklappen auf einem zweiten Zylinder bekannt geworden. Durch diese Vorrichtung ist es möglich das Falzblatt in Zylinderumfangsrichtung zu verschieben und so genau auf den Falzspalt zwischen zwei Falzklappen des zweiten Zylinders einzustellen. Die Vorrichtung kann nur im Stillstand eingestellt werden.

Falzapparate müssen auf möglichst viele Produktionsarten umstellbar sein. So sind Falzapparate bekanntgeworden, deren Zylindergruppen umstellbar sind auf nur Schneiden, erster Querfalz, erster plus zweiter Querfalz oder Deltafalz. Hierzu müssen der Messerzylinder und der mit ihm Zusammenwirkende Gegenschneidleisten-Zylinder mehrere, unregelmäßig um ihren Umfang verteilte Messer bzw. Gegenschneidleisten oder beides aufweisen. So hat zum Beispiel der Messerzylinder drei Messer und eine Gegenschneidleiste und der Gegenschneidleisten-Zylinder ein Messer und drei Gegenschneidleisten.

So wurden bisher nicht benötigte Messer ausgebaut und durch Füllstücke ersetzt. Diese Arbeiten mußten sehr sorgfältig bei Maschinenstillstand durchgeführt werden, weil nicht gut montierte Füllstücke eine Gefahr für das Bedienungspersonal bedeuten.

Der Erfindung liegt die Aufgabe zugrunde, eine Vorrichtung zum Halten eines Schneid- oder Perforiermessers auf einem Zylinder eines Falzapparates zu schaffen, mit dem es möglich ist, die Schneid- bzw. Perforierintensität stufenlos zu verstellen und/oder den Schnitteinsatz eines Schneidmessers bzw. die Perforierlinie auf die Falzlinie genau einzustellen.

Diese Aufgabe wird durch die Merkmale des Patentanspruches 1 gelöst.

Die mit der Erfindung erzielbaren Vorteile bestehen insbesondere darin, daß sowohl die Schneid- bzw. Perforiermesserintensität als auch die Wirkungslinie von Schneid- bzw. Perforiermesser exakt eingestellt werden können.

Die erfindungsgemäße Vorrichtung kann leicht durch Anordnung von Motoren oder sonstigen Stelleinrichtungen fernverstellbar gemacht werden, so daß während des Betriebes das Messer in radialer und/oder Umfangsrichtung verstellt werden kann.

Die Messer lassen sich leicht unter die Peripherie des Zylinders zurückziehen. Hierdurch können die Zylinder durch Anordnung mehrerer Messer um den Umfang verteilt für mehrere Produktionsarten ausgeführt sein. Nicht benötigte Messer können leicht, z. B. fernbetätigt, außer Wirkung (siehe oben) gestellt werden, ohne daß sie durch Füllstücke ersetzt werden müssen.

Außerdem ist es möglich, durch ein Verschieben von Schneidmessern in Umfangsrichtung auf einem Schneidmesserzylinder, - der mit einem Sammelzylinder zusammenwirkt -, Bogenlagen wahlweise "kurz - lang" zu schneiden, um so auch dickere gesammelte Produkte mit ineinanderliegenden Bogenlagen optisch einwandfrei erzeugen zu können, d. h. die innere Bogenlage steht nicht über die äußere Bogenlage hinaus.

Ein Ausführungsbeispiel ist in der Zeichnung dargestellt und wird im folgenden weiter beschrieben.
Es zeigen
- Fig. 1: eine schematische Darstellung im Schnitt der erfindungsgemäßen Vorrichtung mit der Verstelleinrichtung für die radiale Verstellung des Messers, in verkleinerter Darstellung,
- Fig. 2: eine schematische Darstellung als Draufsicht auf die erfindungsgemäße Vorrichtung mit Verstelleinrichtung für die Verstellung des Messers in Umfangsrichtung, in verkleinerter Darstellung,
- Fig. 3: eine schematische Darstellung der erfindungsgemäßen Vorrichtung als Vertikalschnitt,
- Fig. 4: eine Keilstange, Umfangsverstellung (Draufsicht),
- Fig. 5: eine Keilstange, Radialverstellung (Seitenansicht),
- Fig. 6: eine Querstange (Draufsicht).

Ein Messerzylinder 1 besteht als Grundkörper 2 aus einem dickwandigen Rohr 3. An eine linke und rechte Stirnseite 4, 6 des Rohres 3 ist ein Lagerzapfen 7, 8 angeflanscht Der Lagerzapfen 8 weist eine konzentrische Bohrunq 9 auf, die in eine größere zylinderförmige Aussparung 11 mündet. Teilweise innerhalb der Aussparung 11 liegend ist eine Buchse 12 mit einer Keilführungsnut 13 an einen Einstich 14 an der rechten Stirnseite 6 angeschraubt. Eine ähnliche Buchse ist an die linke Stirnseite 4 des Rohres 3 angeschraubt. In jeweils einer Führungsbohrung der linken und rechten Buchse 12 ist eine Stellspindel 16 verschiebbar, jedoch nicht verdrehbar gelagert. Ein Keil 17 der Stellspindel 16 wird deshalb in der Keilführungsnut 13 geführt. Die Stellspindel 16 dient zur Erzeugung einer radialen Bewegung eines Schneid- oder Perforiermessers 18. An eine rechte Stirnseite 19 der Stellspindel 16 ist eine Schubstange 21 über einen Flansch 22 festgeschraubt. Ein zweites nicht dargestelltes Ende der Schubstange 21 ist z. B. unter Verwendung eines Druck-(Radial)lagers an eine dreh- und verschiebbare Stellwelle angekuppelt. Diese Stellwelle kann z. B. an ein Schraubengetriebe angekuppelt sein, das von einem drehrichtungsumkehrbaren Stellmotor - z. B. elektrisch oder pneumatisch angetrieben - fern angesteuert wird.

Auf einem Umfang der Stellspindel 16 ist in einer Längsnut 23 eine sich parallel zur Rotationsachse erstreckende Keilstange 24 befestigt. Hierbei ragen auf die Länge der Keilstange 24 verteilt, ihre Stellkeile 26 aus der Längsnut 23 nicht heraus. Die Keilstange 24 folgt also der Verschiebung der Stellspindel 16.

Zwischen einer äußeren Führungsfläche 27 eines Bundes 25 der rechten Buchse 12 und einer Führungsfläche eines Bundes einer linken nicht dargestellten Buchse, und an den Führungsflächen entlanggleitbar angeordnet, ist eine Keilträgerstange 28 (Fig. 5). Sie trägt an ihrer Unterseite eine Mehrzahl von Gegenkeilstücken 29, deren Keile exakt an die jeweils mit ihnen zusammenwirkenden Stellkeile 26 angepaßt sind und in die Längsnut 23 hineinragen. Die Keilträgerstange 28 ist in Längsachsenrichtung mit einer Mehrzahl von Sacklöchern 31 versehen, in denen sich jeweils ein Teil einer Druckfeder 32 befindet, die einen Zwischenraum 33 durchdringt und sich unten an einem Steg 34 des Rohres 3 abstützt. Der Steg 34 bildet sich durch die Einarbeitung einer nach oben hin offenen Grube 36 in den Rohrkörper 2. Die Druckfedern 32 haben die Aufgabe die über das Schneid- oder Perforiermesser 18 eingeleiteten Schnittkräfte aufzunehmen. In der Keilträgerstange 28 ist entlang ihrer Längsachse in Gewindebohrungen eine Mehrzahl von Innen- und Außengewinde aufweisenden Stehbolzen 37 eingeschraubt. Die Stehbolzen 37 führen durch Bohrungen im Steg 34. Auf jeweils einer oberen Stirnfläche der Stehbolzen 37 aufliegend ist eine Stützschiene 38 (Fig. 6) an ihnen angeschraubt. Die Länge der Stehbolzen ist dabei so gewählt, daß zwischen einer Unterseite der Stützschiene 38 und einer Oberseite 39 (= Grundfläche) der Grube 36 ein Zwischenraum entsteht, so daß die radiale Bewegung des Schneid- oder Perforiermessers 18 nicht beeinträchtigt wird.

Auf der Stützschiene 38 ist eine Messerträgerschiene 41 in Querrichtung der Stützschiene 38 verschiebbar angeordnet. Hierzu ist die Stützschiene 38 mit einer Mehrzahl von nebeneinander angeordneten, sich 90° horizontal zur Längsachse der Stützschiene 38 erstreckender Langlöcher 42 versehen. Die Langlöcher 42 sind jeweils in einem durch eine Nut 43 geschwächten Teil der Stützschiene 38 angeordnet.

Die Messerträgerschiene 41 wird an die Stützschiene 38 angeschraubt, indem jeweils eine Schraube 46 mit Paßschaft und auf ihm aufgefädelter Tellerfeder 44 durch das Langloch 42 hindurch in ein Gewindeloch soweit hineingeschraubt wird, bis die notwendige Flächenpressung zwischen Messerträgerschiene 41 und Stützschiene 38 erreicht ist.

Wird nun die Keilstange 24 nach links oder rechts verschoben (Fig. 1), so senken oder heben sich stufenlos über die schiefen Ebenen der Keilpaarungen 26, 29 die Keilträgerstange 28, die mit ihr formschlüssig verbundene Stützschiene 38 und damit über die Messerträgerschiene 41 auch das Schneid- bzw. Perforiermesser 18.

Zusätzlich zur radialen Bewegung oder ohne radiale Bewegung soll das Schneid- bzw. Perforiermesser 18 auch in Umfangsrichtung des Messerzylinders 1, - d. h. in einem Winkel von 90° zum Radius in Umfangsrichtung des Messerzylinders 1 - um eine gewisse Strecke verschoben werden. Dieses ist besonders vorteilhaft um z. B. bei Verwendung von Perforiermessern 18 die Perforationslinie exakt auf die Falzlinie auszurichten oder bei Anordnung von mehreren Schneidmessern 18 auf dem Umfang des Messerzylinders 1, um "kurze" oder "lange" Papierbogen zu schneiden.

In die linke Wand 47 (Fig. 2, Fig. 3) der Grube 36 ist eine Längsnut 48 eingefräst. In dieser Längsnut 48 ist eine Stellstange 49, die eine Mehrzahl von Stellkeilen 51 aufweist, verschiebbar gelagert. Zur Einleitung einer Verschiebekraft ist die Stellstange 49 z. B. an ihrem linken Ende mit einem Koppelstück 52 versehen. Dieses Koppelstück 52 hat ein Innengewinde. An das Koppelstück 52 kann ein hin- und herbewegbares Maschinenelement z. B. ein Ende eines Hebelarmes eines zweiarmigen Hebels, der über eine Rolle, die von einer Nut einer motorisch verdrehbaren Kurvenscheibe bewegt wird, angekuppelt sein. Hierdurch ist die Lage der Stellstange 49 stufenlos veränderbar.

In die Grube 36 hineinragend sind an der Messerträgerschiene 41 mehrere Gegenkeilstücke 53 angeschraubt und verstiftet (Fig. 2). Aus Vereinfachungsgründen ist in Fig. 2 nur ein einziges dargestellt. Die Keilflächen der Stellkeile 51 und der Gegenkeilstücke 53 gleiten aufeinander. Eine Rückseite 54 der Messerträgerschiene 41 weist eine Mehrzahl von Sacklöchern 56 auf, in die jeweils eine Druckfeder 57 hineingeschoben wird. Die Druckfedern 57 stützen sich jeweils am Boden der Sacklöcher 56 und an Zentrierstücken 58 ab, die an einer rechten Wand 59 der Grube 36 befestigt sind. Wird nun die Stellstange 49 in die Grube 36 hineingeschoben, so drücken die Stellkeile 51 über die Gegenkeilstücke 53 die Messertragerschiene 41 mit dem an ihr befestigten Schneid- oder Perforiermesser 18 gegen die Federkraft der Druckfedern 57 in Richtung auf die rechte Grubenwand 59. Wird die Stellstange 49 nach links in Richtung Grubenende bewegt, so drücken die Druckfedern 57 die Messerträgerschiene 41 mit dem Schneid- oder Perforiermesser 18 von der rechten Grubenwand 59 weg in Richtung auf die linke Grubenwand 47.

### Teileliste

- 1: Messerzylinder
- 2: Grundkörper
- 3: Rohr
- 4: Stirnseite, linke
- 5: -
- 6: Stirnseite, rechte
- 7: Lagerzapfen, links
- 8: Lagerzapfen, rechts
- 9: Bohrung
- 10: -
- 11: Aussparung
- 12: Buchse
- 13: Keilführungsnut
- 14: Einstich
- 15: -
- 16: Stellspindel
- 17: Keil
- 18: Schneid- oder Perforiermesser
- 19: Stirnseite, rechte (16)
- 20: -
- 21: Schubstange
- 22: Flansch
- 23: Längsnut
- 24: Keilstange
- 25: Bund
- 26: Stellkeil
- 27: Führungsfläche
- 28: Keilträgerstange
- 29: Gegenkeilstück
- 30: -
- 31: Sackloch
- 32: Druckfeder
- 33: Zwischenraum
- 34: Steg
- 35: -
- 36: Grube
- 37: Stehbolzen
- 38: Stützschiene
- 39: Grundfläche (36)
- 40: -
- 41: Messerträgerschiene
- 42: Langloch
- 43: Nut
- 44: Tellerfeder
- 45: -
- 46: Schraube
- 47: Grubenwand, linke
- 48: Längsnut
- 49: Stellstange
- 50: -
- 51: Stellkeile (49)
- 52: Koppelstück
- 53: Gegenkeilstücke
- 54: Rückseite
- 55: -
- 56: Sackloch
- 57: Druckfeder
- 58: Zentrierstück
- 59: Grubenwand, rechte
- 60: -

## Patentansprüche

1. Vorrichtung zum Einstellen eines Schneid- oder Perforiermessers (18) auf einem Messerzylinder (1) eines Falzapparates einer
Rollenrotationsdruckmaschine, wobei zum Einstellen einer radialen Lage des Schneid- oder
Perforiermessers (18) keilförmige Mittel (24, 26, 29) vorgesehen sind und das Schneid- oder Perforiermesser (18) an einer Messerträgerschiene (41) befestigt ist, dadurch gekennzeichnet, daß die Messerträgerschiene (41) zusätzlich in einer Richtung von 90° zum Radius des Messerzylinders (1) in Richtung Zylinderumfang hin- und herverschiebbar angeordnet ist, daß Stelleinrichtungen (48, 47, 51, 53, 59, 57; 24, 26, 28, 29, 34, 32, 38) zum Fernverstellen der Messerträgerschiene (41) in radialer Richtung, wie auch in Richtung 90° zum Radius in Richtung Zylinderumfang, vorgesehen sind.

2. Vorrichtung nach Anspruch 1, dadurch gekennzeichnet, daß in einer Längsnut (48) in einer ersten Grubenwand (47) eine Anzahl von Stellkeilen (51) verschiebbar angeordnet ist, daß an einer Messerträgerschiene (41) Gegenkeilstücke (53) vorgesehen sind, deren Keilflächen mit den Keilflächen der Stellkeile (51) in Berührung stehen, daß zwischen einer zweiten Grubenwand (59) und der Messerträgerschiene (41) Druckfedern (57) eingespannt sind.

3. Vorrichtung nach Anspruch 1, dadurch gekennzeichnet, daß in Schneidzylinder-Längsachsenrichtung verschiebbare Keile (24, 26) vorgesehen sind, daß eine radial verschiebbare Keilträgerstange (28) mit einer Mehrzahl von Gegenkeilstücken (29) vorgesehen ist, daß die Keilflächen von Keilen (26) und Gegenkeilstücken (29) in Berührung stehen, daß zwischen einem Teil (34) des Messerzylinders (1) und der Keilträgerstange (28) eine Anzahl von Druckfedern (32) eingespannt ist, daß eine radial verschiebbare Stützschiene (38) mit der Keilträgerstange (28) formschlüssig verbunden ist, daß auf der Stützschiene (38) eine quer zur Langsachsenrichtung der Stützschiene (38) verschiebbare Messerträgerschiene (41) vorgesehen ist, daß an der Messerträgerschiene (41) das Schneid bzw. Perforiermesser (18) befestigt ist.

## Claims

1. A device for adjusting a cutting or perforating knife (18) on a knife cylinder (1) of a folding apparatus of a web-fed rotary printing machine, in which wedge-shaped means (24, 26, 29) are provided for adjusting a radial position of the cutting or perforating knife (18) and the cutting or perforating knife (18) is secured to a knife support rail (41), characterized in that the knife support rail (41) is furthermore arranged to be displaceable back and forth in a direction 90° to the radius of the knife cylinder (1) in the direction of the periphery of the cylinder, and in that positioning devices (48, 47, 51, 53, 59, 57; 24, 26, 28, 29, 34, 32, 38) for remote adjustment of the knife support rail (41) are provided in a radial direction, and also in the direction 90° to the radius in the direction of the periphery of the cylinder.

2. A device according to Claim 1, characterized in that a number of positioning wedges (51) are arranged to be displaceable in a longitudinal groove (48) in a first wall (47) of the cavity, in that there are provided on a knife support rail (41) counter-wedge pieces (53) whereof the wedge faces are in contact with the wedge faces of the positioning wedges (51), and in that pressure springs (57) are tensioned between a second wall (59) of the cavity and the knife support rail (41).

3. A device according to Claim 1, characterized in that wedges (24, 26) displaceable in the direction of the longitudinal axis of the cutting cylinder are provided, in that a radially displaceable wedge support rod (28) having a plurality of counter-wedge pieces (29) is provided, in that the wedge faces of wedges (26) are in contact with the wedge faces of counter-wedge pieces (29), in that a number of pressure springs (32) are tensioned between a part (34) of the knife cylinder (1) and the wedge support rod (28), in that a radially displaceable supporting rail (38) is connected form-fittingly to the wedge support rod (28), in that a knife support rail (41), which is displaceable transversely to the direction of the longitudinal axis of the supporting rail (38), is provided on the supporting rail (38), and in that the cutting or perforating knife (18) is secured to the knife support rail (41).

## Revendications

1. Dispositif de réglage d'une lame de coupe ou de perforation (18) sur un cylindre de coupe (1) d'un appareil de pliage d'une presse rotative à imprimer, selon lequel des moyens (24, 26, 29) en forme de cales sont prévus pour régler une position radiale de la lame de coupe ou de perforation (18) et selon lequel la lame de coupe ou de perforation (18) est fixée à une barre porte-lame (41), caractérisé en ce que la barre porte-lame (41) est agencée en plus de manière à pouvoir être déplacée dans un sens ou dans l'autre suivant une direction formant un angle de 90° avec le rayon du cylindre de coupe (1) selon la direction de la circonférence du cylindre et des moyens de réglage (48, 47, 51, 53, 59, 57 ; 24, 26, 28, 29, 34, 32, 38) sont prévus pour le réglage à distance de la barre porte-lame (41) suivant la direction radiale comme suivant la direction formant un angle de 90° avec le rayon selon la direction de la circonférence du cylindre.

2. Dispositif selon la revendication 1, caractérisé en ce qu'un certain nombre de cales de réglage (51) sont agencées, mobiles, dans une rainure longitudinale (48) dans une première paroi de cavité (47), des pièces contre-cales (53), dont les surfaces de calage sont en contact avec les surfaces de calage des cales de réglage (51), sont prévues sur une barre porte-lame (41), des ressorts de pression (57) sont encastrés entre une deuxième paroi de cavité (59) et la barre porte-lame (41).

3. Dispositif selon la revendication 1, caractérisé en ce que des cales (24, 26) mobiles suivant la direction de l'axe longitudinal du cylindre de coupe sont prévues, une barre porte-cales (28) mobile radialement et comportant de multiples pièces contre-cales (29) est prévue, les surfaces de calage des cales (26) et des pièces contre-cales (29) se touchent, un certain nombre de ressorts de pression (32) sont encastrés entre une partie (34) du cylindre de coupe (1) et la barre porte-cales (28), une barre d'appui (38) mobile radialement est liée géométriquement à la barre porte-cales (28), une barre porte-lame (41), mobile transversalement par rapport à la direction de l'axe longitudinal de la barre d'appui (38), est prévue sur la barre d'appui (38), la lame de coupe ou de perforation (18) est fixée à la barre porte-lame (41).
